# FASCICULE DE BREVET EUROPEEN

(11) **EP 0 044 254 B1**
(45) Date de publication et mention de la délivrance du brevet: **13.06.1984**
(21) Numéro de dépôt: 81401113.6
(22) Date de dépôt: 09.07.1981
(51) Int. Cl.: A44C 17/04

(54) **Procédé de fixation de pierres précieuses sur une monture**
Verfahren zum Befestigen von Edelsteinen in einer Fassung
Process for securing precious stones on a mount

(30) Priorité: 11.07.1980 FR 8015569
(43) Date de publication de la demande: 20.01.1982
(73) Titulaire: Chancel, Jean-Louis, 1253 Vandoeuvres (Genève) (CH)
(72) Inventeur: Plantureux, Alain, F-34000 Montpellier (FR)
(74) Mandataire: Combe, André

## Description

La présente invention concerne un procédé de fixation de pierres précieuses sur une monture, laquelle fixation est réalisée à l'aide de pièces individuelles, constituées par une tête et par une tige, ladite tête présentant une partie inférieure tronconique réalisée de façon à prendre appui sur le biseau de la table de la ou des pierres à fixer.

Il est connu, en joaillerie, de fixer les pierres précieuses sur une monture support au moyen de griffes façonnées sur ladite monture.

On a également décrit, dans le brevet FR-A-1 379 772, un procédé de fixation des pierres précieuses sur une monture consistant essentiellement à utiliser des étriers disposés sur la monture perpendiculairement à l'alignement desdites pierres et appuyant sur deux pierres jointives dudit alignement. La fixation des étriers sur la monture est réalisée par brasage. Ce procédé comporte certaines limitations lorsque l'on veut fixer plusieurs rangées contiguës de pierres et présente quelques difficultés pour la fixation des étriers sur la monture.

Enfin on a également décrit, dans le FR-A-807480, un système de montage de pierres pour joaillerie dans lequel la culasse de la pierre est immobilisée dans un chaton en forme de cuvette tronconique, à génératrice concave, par au moins deux vis qui se fixent dans des oreilles encadrant ladite cuvette et dont les têtes, à base tronconique, prennent appui sur le biseau de la table de cette pierre. Ce système de montage est théoriquement intéressant mais est relativement difficile à mettre en oeuvre compte tenu des dimensions des vis (et des pas de vis) à utiliser.

La présente invention vise un procédé industriel de fixation de pierres précieuses sur une monture permettant de surmonter les difficultés dues à l'utilisation des techniques de fixation connues.

Le procédé selon la présente invention est caractérisé en ce que ladite tige étant pourvue d'au moins une excroissance qui, coopérant avec le trou correspondant ménagé dans la monture, provoque un frottement suffisant pour provoquer le coincement de chaque pièce individuelle mise en place.

Les pièces individuelles utilisables selon l'invention comportent donc une tige et une tête.

La tige est destinée à entrer dans un trou ménagé dans la monture de façon à réaliser une solidarisation de ladite pièce avec la monture. Pour réaliser cette solidarisation on utilisera essentiellement le coincement de ladite tige (munie d'au moins une excroissance) à l'intérieur du trou ménagé dans la monture. Dans le cas particulier où l'on utilise une monture en or et une pièce individuelle également en or, il a été trouvé, que pour les tiges d'au moins une excroissance circulaire on devait employer de préférence une monture avant une dureté de 50 à 60 vickers, un rivet de 130 à 140 vickers et à faire en sorte que le diamètre de la partie de la tige qui entre en contact avec la surface interne du trou soit d'environ 0,02 mm supérieur au diamètre dudit trou.

Il est possible après mise en place des pierres au moyen de ces pièces individuelles de solidariser ces pièces avec la monture à l'aide d'un point de soudure mais cette précaution n'est pas indispensable.

Ce que l'on appelle « excroissance sur la tige des pièces individuelles est une portion métallique faisant saillie sur la surface cylindrique formant la tige. Cette excroissance peut être formée de plusieurs éléments individuels (picots) ou d'une collerette ou de préférence une collerette tronconique dont les extrémités sont très fines (cf. figure). Il peut y avoir une ou plusieurs excroissances analogues ou différentes sur la même tige.

Les têtes des pièces individuelles utilisables selon l'invention sont destinées, par leur face inférieure, à appuyer en un point (ou suivant une faible surface) sur la face supérieure du bord d'une pierre. Il suffit donc que cette tête ait des dimensions suffisantes en largeur (au-delà de la tige) pour s'appuyer sur la (ou les) pierre(s). On notera que dans un mode de réalisation particulier de l'invention ladite tête peut être formée, sur place, par déformation de l'extrémité de la tige qui sort du trou pratiqué dans la monture. Les têtes peuvent avoir des formes très différentes circulaires, ellipsoïdales, triangulaires, en étoile, etc...

Dans le cas où l'on veut réaliser la fixation d'une seule pierre sur une monture, on utilisera au moins deux pièces individuelles selon l'invention.

Mais lorsque l'on veut réaliser la fixation de plusieurs pierres, il est très avantageux selon l'invention de faire en sorte que chaque pièce appuie sur au moins deux pierres contiguës. Si les pierres sont disposées selon une rangée on utilisera, de préférence, de part et d'autre de l'axe de cette rangée, deux pièces s'appuyant chacune sur deux pierres contiguës. Si les pierres sont disposées en plusieurs rangées on aura avantage, selon la disposition relative des pierres, à utiliser des pièces aptes à s'appuyer sur trois ou quatre des pierres contiguës.

La présente invention est utilisable à la fixation de pierres précieuses sur des montures quelconque mais elle est particulièrement intéressante dans le cas de monture en métal ou alliage métallique précieux.

La préparation de la monture pour mettre en oeuvre l'invention est particulièrement simple ; il suffira d'une part, de réaliser dans cette monture des trous ou alvéoles de forme cylindrique susceptibles de recevoir les pierres puis d'autre part, de percer des trous, convenablement placés, destinés à recevoir les tiges des pièces individuelles utilisables. On notera en particulier que si les trous ou alvéoles destinés à recevoir les pierres doivent avoir des diamètres adaptés auxdites pièces, la précision de l'usinage de ces trous est nettement moins importante que dans le cas de fixation des pierres par d'autres systèmes industrialisés.

A titre d'exemple on a représenté sur la figure unique une pièce individuelle selon l'invention utilisée pour la fixation de deux pierres contiguës sur une monture.

Sur cette figure sont schématisés :
- en 1 la monture ; cette monture est en or d'une dureté de 55 vickers ; dans cette monture on a ménagé un trou borgne 2 de diamètre 0,43 mm,
- en 3 deux pierres qui sont représentées comme disposées sur la surface supérieure de la monture, en fait, compte tenu de la forme des pierres précieuses et notamment par exemple des diamants, ces pierres sont disposées dans des trous (non représentés) ménagés dans la monture.
- en 4 la pièce individuelle de fixation qui est constituée d'une tige 5 et d'une tête 6 ; la tige présente trois excroissances qui ont la forme de tronc de cône et qui donnent à ladite tige la forme générale d'un sapin ; ces excroissances ont des diamètres de 0,45 mm et la pièce individuelle est réalisée en un or ayant une dureté de 130 vickers ; la tête de chaque pièce individuelle presse, par sa face inférieure, le biseau de la table des deux pierres 3 voisines.

## Revendications

1. Procédé de fixation de pierres (3) précieuses sur une monture (1), laquelle fixation est réalisée à l'aide de pièces individuelles (4), constituées par une tête (6), et par une tige (5), ladite tête présentant une partie inférieure tronconique réalisée de façon à prendre appui sur le biseau de la table de la ou des pierres (3) à fixer, caractérisé en ce que ladite tige (5) étant pourvue d'au moins une excroissance qui, coopérant avec un trou (2) correspondant ménagé dans la monture, provoque un frottement suffisant pour provoquer le coincement de chaque pièce individuelle mise en place.

2. Procédé selon la revendication 1, caractérisé en ce que la monture et lesdites pièces individuelles (4) sont en or, ladite monture (1) étant en or d'une dureté de 50 à 60 vickers, lesdites pièces (4) étant en or d'une dureté de 130 à 140 vickers et que le diamètre de la partie de la tige (5) (excroissance) en contact avec ledit trou (2) est supérieure d'environ 0,02 mm au diamètre dudit trou (2).

## Claims

1. Method for setting precious stones (3) in a mounting (1), which setting is achieved by means of individual pieces (4) constituted by a head (6) and a stem (5), the said head having a truncated lower part designed so as to rest on the bevel of the table of the stone or stones (3) to be set, characterised in that the said stem (5) is provided with at least one excrescence which, by cooperating with a corresponding hole (2) provided in the mounting, causes enough friction to wedge in each individual piece placed therein.

2. Method according to claim 1, characterised in that the mounting and the said individual pieces (4) are in gold, the gold of said mounting (1) having a hardness of 50 to 60 vickers, whereas the gold of the said pieces (4) has a hardness of 130 to 140 vickers and whereas the diameter of the portion of stem (5) (excrescence) in contact with the said hole (2) is greater by about 0.02 mm than the diameter of the said hole (2).

## Patentansprüche

1. Verfahren zur Befestigung von Edelsteinen (3) auf einer Fassung (1), welche Befestigung mit Hilfe von einzelnen Stücken (4), bestehend aus einem Kopf (6) und einem Bolzen (5), realisiert wird, wobei der Kopf einen kegelstumpfförmigen unteren Teil aufweist, der so ausgestaltet ist, daß er sich auf der Facette der Platte des (der) zu befestigenden Steins (Steine) (3) abstützt, dadurch gekennzeichnet, daß der Bolzen (5) mit zumindest einem Vorsprung versehen ist, der' unter Zusammenwirken mit einem entsprechenden in der Fassung vorgesehenen Loch (2) eine zur Bewirkung des Verklemmens jedes einzelnen in Lage gebrachten Stücks ausreichende Reibung hervorruft.

2. Verfahren nach Anspruch 1, dadurch gekennzeichnet, daß die Fassung und die einzelnen Stücke (4) aus Gold sind, wobei die Fassung (1) aus Gold mit einer Härte von 50 bis 60 Vickers ist, die Stücke (4) aus Gold mit einer Härte von 130 bis 140 Vickers sind, und daß der Durchmesser des in Kontakt mit dem Loch (2) befindlichen Teils des Bolzens (5) (Vorsprung) um etwa 0,02 mm größer als der Durchmesser des Lochs (2) ist.
